# EUROPÄISCHE PATENTSCHRIFT

(11) **EP 1 727 970 B1**
(45) Veröffentlichungstag und Bekanntmachung des Hinweises auf die Patenterteilung: **31.10.2007**
(21) Anmeldenummer: 05715936.0
(22) Anmeldetag: 10.03.2005
(51) Int. Cl.: F01D 5/02, F01D 21/00

(54) **VERFAHREN UND VORRICHTUNG ZUM ERKENNEN DES ZUSTANDS DES ROTORS EINER STRÖMUNGSMASCHINE**
METHOD AND APPARATUS FOR ESTABLISHING THE STATE OF THE ROTOR OF A TURBOMACHINE
METHODE ET APPAREIL PERMETTANT D'ETABLIR L'ETAT D'UN ROTOR DE TURBOMACHINE

(30) Priorität: 16.03.2004 EP 04006256
(43) Veröffentlichungstag der Anmeldung: 06.12.2006
(73) Patentinhaber: SIEMENS AKTIENGESELLSCHAFT, 80333 München (DE)
(72) Erfinder: HOHMANN, Christian, 45472 Mülheim an der Ruhr (DE); SCHAAL, Reimar, 45470 Mülheim an der Ruhr (DE); SETZ, Werner, 51503 Rösrath (DE)
(86) Internationale Anmeldenummer: PCT/EP2005/002560
(87) Internationale Veröffentlichungsnummer: WO 2005/093220

(56) Entgegenhaltungen:
- EP-A- 1 273 803
- GB-A- 1 499 550
- US-A- 3 490 748
- US-A1- 2002 019 708

## Beschreibung

Die Erfindung betrifft einen Rotor für eine Strömungsmaschine, der im freigelegten Zustand einen von außen sichtbaren Kontrollbereich aufweist, in dem beim Betrieb der Strömungsmaschine eine vergleichsweise unkritische Beanspruchung auftritt und der im freigelegten Zustand einen von außen nicht sichtbaren Überwachungsbereich aufweist, in dem beim Betrieb der Strömungsmaschine eine vergleichsweise kritische Beanspruchung auftritt, mit einer im Kontrollbereich angeordneten Schwachstelle nach Art einer Sollbruchstelle, welche als Kerbe ausgebildet ist. Ferner betrifft die Erfindung eine Strömungsmaschine nach dem Oberbegriff des Anspruchs 8 und ein Verfahren zum Erkennen des Zustands des Rotors einer Strömungsmaschine nach dem Oberbegriff des Anspruchs 10.

Aus der DE 19 96 27 35 A1 ist ein Verfahren zur Überwachung des Kriechverhaltens von rotierenden Komponenten einer Verdichterstufe oder Turbinenstufe bekannt. Bei dem Verfahren wird zumindest ein Testelement an einer zu überwachenden Komponente in einem Bereich befestigt, in dem vergleichbare Temperaturen und Betriebsbelastungen auftreten. Nach einer vorbestimmten Betriebsdauer wird das Kriechverhalten des Testelements untersucht, um daraus das Kriechverhalten der zu überwachenden Komponente abzuleiten. Das Testelement ist als teilweise verjüngter Blechstreifen ausgebildet, welcher im Bereich der Haltenuten für Turbinenschaufeln an einer Rotorscheibe stirnseitig angeschweißt ist.

Die darin gezeigte Ausführungsform wird als nachteilig empfunden, da der Blechstreifen beim Betrieb abbrechen und dann in der Gasturbine zu Beschädigungen führen kann.

Zudem ist bekannt, dass die Komponenten des Rotors einer Gasturbine bereits vor ihrem Zusammenbau auf Fehlstellen untersucht werden, um Beschädigungen zu vermeiden, die bei dem Betrieb der Gasturbine auftreten können. Der Rotor ist aus mehreren aneinander liegenden Rotorscheiben und einem Zuganker aufgebaut. Neben den thermischen Beanspruchungen ist er besonders den durch die Fliehkraft entstehenden mechanischen Beanspruchungen ausgesetzt, so dass dessen Komponenten auf Fehlstellen untersucht werden.

Insbesondere die Rotorscheiben werden durch die bekannten Materialprüfungen, wie z. B. Ultraschall, auf Fehlstellen, die als Anzeigen erscheinen, untersucht, welche nach der Herstellung der Rotorscheiben vorhanden sein können. Die Anzeigen deuten dabei auf Fehlstellen, Fremdmaterialeinschlüsse, Inhomogenitäten in der Materialstruktur oder auch Risse hin. Die nach dieser Erstprüfung als anzeigefrei erkannten Rotorscheiben werden dann für den Bau des Rotors verwendet. Anzeigefrei bedeutet, dass tatsächlich keine Fehlstellen vorhanden sind oder dass in der Komponente vorhandene Fehlstellen derart klein sind, dass theoretisch gemäß einer bruchmechanischen Berechnung während des Betriebs der Gasturbine von ihnen aus keine kritischen Risse entstehen und wachsen können.

Trotz der Erstprüfung der Rotorscheiben können diese unerkannte oder in ihrer Auswirkung unterschätzte Fehlstellen aufweisen, so dass aus Gründen der Betriebssicherheit die Gasturbine nach einer vorgegebenen Anzahl von Starts zu Servicezwecken geöffnet und der Rotor in einer Wiederholungsprüfung untersucht wird.

Die Rotoren müssen zur Prüfung entstapelt, das heißt in ihre Rotorkomponenten zerlegt werden, um die im Inneren des Rotors von außen nicht sichtbaren und somit nicht untersuchbaren Bereiche der Rotorscheiben auf Risse zu untersuchen.

Zur Überprüfung der einzelnen Rotorscheiben auf Risse werden die bereits bekannten Verfahren zum wiederholten Male eingesetzt.

Dokument US 2002/019708 A1 beschreibt einen Rotor mit allen Merkmalen der Präamble des Anspruchs 1.

Ferner ist bekannt, dass mittels einer deterministischen Analyse die zulässige Startzahl der Gasturbine ermittelt werden kann, nach der eine Überprüfung der Rotorkomponenten auf Defekte vorzunehmen ist. Dabei sind die bruchmechanischen Randbedingungen und die angenommenen Betriebsbeanspruchungen so gewählt, dass die zulässige Startzahl konservativ ausgelegt ist, d.h. dass die zulässige Startzahl zu niedrig geschätzt wird.

Dazu zeigt Figur 5 ein Startzahl-Risslänge-Diagramm nach dem Stand der Technik.

Dargestellt ist das Wachstumsverhalten eines Risses in einer Rotorscheibe. Die Kennlinie 51 wird dabei gemäß der o.g. Analyse ermittelt. Mit zunehmender Startzahl nimmt die Risslänge a überproportional zu. Während des Betriebs darf jedoch ein Riss die berechnete maximal zulässige Risslänge *a_{zul}* nicht überschreiten.

Um den sicheren Betrieb der Gasturbine zu gewährleisten, wird eine Fehlstelle angenommen, die theoretisch ein Risswachstum gemäß der Kennlinie 51 auslöst. Da die maximal zulässige Risslange *a_{zul}* nicht überschritten werden darf, kann somit mittels der Kennlinie 51 die Anzahl an zulässigen Starts *N_{zul}* bestimmt werden. Spätestens bei Erreichen der zulässigen Startzahl *N_{zul}* wird der Rotor zerlegt und die Rotorscheiben auf Defekte untersucht.

Die Zerlegung und Überprüfung des Rotors vergrößert jedoch die Zeitdauer der Revision und vermindert so die Verfügbarkeit der Gasturbine.

Demgemäß ist es die Aufgabe der vorliegenden Erfindung, einen Rotor für eine Strömungsmaschine anzugeben, mit dem eine Erhöhung der Verfügbarkeit der Strömungsmaschine erreicht wird. Ferner ist es Aufgabe der Erfindung hierzu eine Strömungsmaschine und ein Verfahren zum Erkennen des Zustandes eines Rotors anzugeben.

Die auf den Rotor gerichtete Aufgabe wird durch die Merkmale des Anspruchs 1, die auf die Strömungsmaschine gerichtete Aufgabe durch die Merkmale des Anspruchs 8 und die auf das Verfahren gerichtete Aufgabe durch die Merkmale des Anspruchs 10 gelöst. Vorteilhafte Ausgestaltungen sind in den Unteransprüchen angegeben.

Die Lösung der auf den Rotor gerichteten Aufgabe sieht vor, dass zur Begrenzung der Schwachstelle eine Ausnehmung, insbesondere eine Entlastungsbohrung vorgesehen ist, in die der unkritische Defekt auslaufen kann.

Mit der Erfindung ist es erstmals möglich, das Risswachstum der zu überwachenden Komponente selber und nicht das Risswachstum eines zusätzlichen Testelements unter den bisher tatsächlichen aufgetretenen Beanspruchungen zu beobachten, die durch die Betriebsweise, d.h. insbesondere durch die Starts der Strömungsmaschine hervorgerufen worden sind. Dazu wird in dem für die Integrität der Rotorscheibe vergleichsweise unkritischen Kontrollbereich eine Schwachstelle angeordnet, von der aus ein von dem bisher tatsächlichen Beanspruchungskollektiv hervorgerufener unkritischer Defekt wachsen kann. Ohne das Hinzufügen eines zusätzlichen Testelements werden auf der Basis des unkritischen Defekts Rückschlüsse auf eine mögliche bruchmechanische Beschädigung des Rotors gezogen, die im von außen nicht einsehbaren Überwachungsbereich liegen.

Der Erfindung liegt die Erkenntnis zu Grunde, dass die bei der Erstprüfung nicht erfassten oder tolerierten Fehlstellen während des Betriebs der Strömungsmaschine ein Risswachstum auslösen können. Mit der erfindungsgemäß vorgesehenen Schwachstelle wird gezielt eine Fehlstelle in den von außen sichtbaren Kontrollbereich eingebracht. Von der Schwachstelle aus kann dann ein von dem Beanspruchungskollektiv hervorgerufener unkritischer Defekt wachsen. Nur wenn bei geöffneter Strömungsmaschine und bei weiterhin zusammengebautem Rotor ein im Kontrollbereich angeordneter unkritischer Defekt entdeckt wird, dessen Länge einen Grenzwert Überschreitet, so ist der Zustand des Rotors als "zu überprüfen" erkannt. Erst dann ist die Zerlegung des Rotors und eine eingehende Überprüfung der Rotorkomponenten notwendig.

Folglich wurde sich von dem bisherigen Verfahren abgewendet, bei dem die Kriterien zur Entscheidung über das Zerlegen des Rotors von einer deterministischen Analyse unter Anwendung einer konservativen Randbedingung abgeleitet wurde. Stellte sich nämlich bei einer Überprüfung der zerlegten Rotorkomponenten heraus, dass kein Defekt im Innern des Rotors vorlag, so wurde bisher der Rotor unnötigerweise zerlegt und die Rotorkomponenten wurden damit unnötigerweise überprüft.

Überschreitet keiner der Defekte der Kontrollbereiche den Grenzwert, so kann die Zerlegung des Rotors und die Überprüfung der Rotorkomponenten zeitlich gesehen nach hinten verlagert werden, was zu einer Steigerung der Verfügbarkeitsdauer der Strömungsmaschine führt und zu einer Reduzierung der Revisionskosten.

Zudem ist zur Begrenzung der Schwachstelle eine Ausnehmung, insbesondere eine Entlastungsbohrung vorgesehen, in die der unkritische Defekt auslaufen kann. Ein Anwachsen des Defektes auf eine überkritische Länge und/oder aus dem Kontrollbereich hinaus wird somit verhindert.

Gemäß einer vorteilhaften Ausgestaltung ist die Schwachstelle an einem ringförmigen Balkon so ausgebildet, dass an diesem beim Betrieb der Strömungsmaschine in Umfangsrichtung gerichtete Belastungen angreifen. Anstelle einer - wie bei der DE 19 96 27 35 A1- in Radialrichtung wirkenden Belastung kann durch die in Umfangsrichtung wirkende Belastung eine überdurchschnittliche Verbesserung hinsichtlich der Vergleichbarkeit der Belastungen von Kontrollbereich und Überwachungsbereich erzielt werden. Durch die Eliminierung des bekannten Blechstreifens werden auch Schäden vermieden, welche durch einen abgelösten Blechstreifen in der Strömungsmaschine hervorgerufen würde.

Nach einer Ausgestaltung umfasst der Rotor mehrere Rotorscheiben und zumindest einen die Rotorscheiben einspannenden Zuganker. Weist zumindest eine der Rotorscheiben im Kontrollbereich bei der Revision einen kritischen Defekt auf, so ist der Rotor zu zerlegen und zumindest die betreffende Komponente auf Defekte zu überprüfen.

Besonders vorteilhaft ist die Erfindung auf geschweißte oder einstücke Rotoren anwendbar, da bei diesen ein Zerlegen zwar nicht möglich ist, aber der Zustand des Rotors bestimmbar ist in Bezug auf innere kritische Defekte, welche ggf. zum Versagen des Rotors führen könnten.

Zweckmäßigerweise ist zumindest an einer der Rotorscheiben eine Schwachstelle vorgesehen. Besonders vorteilhaft ist die Ausgestaltung, bei der jede Rotorscheibe eine Schwachstelle aufweist. Ein Teil der Kontrollbereiche deckt ein erstes Revisionsintervall ab, nach dem rechnerisch ein Entstapeln des Rotors und eine Überprüfung der Rotorscheiben erforderlich sein sollte. Für jedes weitere Revisionsintervall können weitere Kontrollbereiche mit weiteren Schwachstellen und zugehörigen Ausnehmungen vorgesehen sein, die für die bisherige Betriebsweise ein Risswachstum bewirken. Somit kann das gesamte Beanspruchungskollektiv an der zugehörigen Schwachstelle wirken, um dann bei der Überprüfung des Kontrollbereichs für den gesamten Rotor Rückschlüsse ziehen zu können.

Alternativ dazu könnte der Kontrollbereich derart ausgebildet sein, dass die Schwachstelle mit ihrer zugehörigen Entlastungsöffnung alle Revisionsintervalle abdeckt. Folglich muss bei jeder Revision die tatsächliche Risslänge erfasst und mit einer der jeweiligen Revision zugeordneten vorgegebenen zulässigen Risslänge verglichen werden, um den Zustand des Rotors zu bestimmen.

In einer vorteilhaften Weiterbildung grenzt der Überwachungsbereich an einer Nabe der Rotorscheibe an, da an dieser Stelle beim Betrieb der Strömungsmaschine höhere Beanspruchungen auftreten können. Da bruchmechanische Beschädigungen zuerst in diesem Bereich auftreten, ist dessen Überwachung sinnvoll.

Die Lösung der auf die Strömungsmaschine gerichteten Aufgabe schlägt vor, den Rotor dieser Strömungsmaschine nach einem der Ansprüche 1 bis 7 auszubilden.

Die Lösung der auf das Verfahren gerichteten Aufgabe schlägt zum Erkennen des Zustandes des freigelegten Rotors einer Strömungsmaschine vor, dass zuerst der Kontrollbereich des Rotors auf einen unkritischen Defekt hin untersucht wird und bei Nichtvorliegen eines Defekts im Kontrollbereich der Zustand als "nicht zu überprüfen" ermittelt wird oder bei Vorliegen eines Defektes auf einen weiteren im Überwachungsbereich angeordneten Defekt zurückgeschlossen wird, aus dem anschließend der Zustand des Rotors ermittelt wird.

Die für den Rotor beschriebenen Vorteile gelten dabei sinngemäß auch für die Strömungsmaschine und das Verfahren.

Die Erfindung wird anhand einer Zeichnung erläutert. Es zeigen:
- Figur 1: einen Schnitt durch eine Rotorscheibe mit einer Schwachstelle,
- Figur 2: die Seitenansicht der Rotorscheibe gemäß Figur 1,
- Figur 3: die Draufsicht auf den Umfang der Rotorscheibe gemäß Figur 1,
- Figur 4: ein Startzahl-Risslänge-Diagramm gemäß der Erfindung,
- Figur 5: ein Startzahl-Risslänge-Diagramm gemäß dem Stand der Technik und
- Figur 6: einen Längsteilschnitt durch eine Gasturbine.

Eine Gasturbine und deren Arbeitsweise ist allgemein bekannt. Dazu weist Figur 6 eine Gasturbine 1, einen Verdichter 5 für Verbrennungsluft, eine Brennkammer 6 sowie eine Turbine 8 zum Antrieb sowohl des Verdichters 5 wie auch einer Arbeitsmaschine, z. B. eines Generators, auf. Die Turbine 8 und der Verdichter 5 sind auf einem gemeinsamen, auch als Turbinenläufer bezeichneten Rotor 3 angeordnet, mit der auch die Arbeitsmaschine verbunden ist, und die um ihre Längsachse drehbar gelagert ist. Die Brennkammer 6 ist mit Brennern 7 zur Verbrennung eines flüssigen oder gasförmigen Brennstoffs bestückt.

Die Gasturbine 1 weist eine drehfeste untere Gehäusehälfte 12 auf, in der bei der Montage der Gasturbine 1 der zusammengebaute Rotor 3 hineingelegt wird. Anschließend wird eine obere Gehäusehälfte 13 montiert, um die Gasturbine 1 zu schließen.

Der Rotor 3 weist einen zentralen Zuganker 10 auf, welcher mehrere aneinander liegende Rotorscheiben 19 miteinander verspannt.

Im Innern weisen der Verdichter 5 wie auch die Turbine 8 jeweils eine Anzahl von mit dem Rotor 3 verbundenen, rotierbaren Laufschaufeln 16 auf. Die Laufschaufeln 16 sind kranzförmig an den ringförmigen Rotorscheiben 19 angeordnet und bilden somit eine Anzahl von Laufschaufelreihen 15. Weiterhin umfasst sowohl der Verdichter 5 als auch die Turbine 8 eine Anzahl von feststehenden Leitschaufeln 14, die ebenfalls kranzförmig unter der Bildung von Leitschaufelreihen 17 an einer Innenwand des Gehäuses von Verdichter 5 bzw. Turbine 8 befestigt sind.

Figur 1 zeigt den Schnitt durch die Rotorscheibe 19 einer Gasturbine 1 entlang ihres Radius. Durch den Mittelpunkt der ringförmigen Rotorscheibe 19, welche als Verdichterscheibe oder auch als Turbinenscheibe ausgebildet sein kann, verläuft die Drehachse 2 des Rotors 3. Die Rotorscheibe 19 weist Laufschaufelhaltenuten 23 zur Aufnahme von Laufschaufeln 16 an ihrem radial äußeren Ende 21 auf. An einer Stirnseite 25 der Rotorscheibe 19 ist ein frei auskragender Balkon 27 vorgesehen. Der Balkon 27 weist einen Kontrollbereich 29 auf, welcher im freigelegten Zustand des zusammengebauten Rotors 3 von außen sichtbar ist. Der Rotor 3 liegt dann in der unteren Gehäusehälfte 12 der Gasturbine 1 und die obere Gehäusehälfte 13 ist abgenommen.

Fig.3 zeigt den Kontrollbereich 29 mit einer Schwachstelle 31, welche als Kerbe 32 mit einer Kerblänge *a*_{*Kerbe*₀} ausgebildet ist. Die Kerbe 32 ist dabei an einem axialen Rand 33 des Balkons 27 vorgesehen, wobei gegenüberliegend eine Ausnehmung 34 als Entlastungsöffnung 35 angeordnet ist. Die Entlastungsöffnung 35 ist zum Rand 33 derart beabstandet, dass der Betrag des Abstands einer später erläuterten maximal zulässigen Risslänge *α_{Kerbe_{zul}}* entspricht.

Radial innen ist ein an der Nabe 36 der Rotorscheibe 19 angrenzender Überwachungsbereich 37 angeordnet, in dem beim Betrieb der Gasturbine 1 kritische Beanspruchungen auftreten können.

Die Schwachstelle 31, die im für die Funktion des Rotors 3 unkritischen Kontrollbereich 29 angeordnet ist, ist mit einer im Überwachungsbereich 37 anzunehmenden Fehlstelle 41 in Größe und Wirkung proportional vergleichbar. Ferner sind die im Kontrollbereich 29 auftretenden Beanspruchungen mit den im Überwachungsbereich 37 auftretenden Beanspruchungen proportional vergleichbar.

Während des Betriebs der Gasturbine 1 können an der Schwachstelle 31, und ggf. bei Vorhandensein einer Fehlstelle 41, Beanspruchungen und Beanspruchungskollektive auftreten, die an diesen Stellen jeweils zu einem Risswachstum führen können.

Aus Gründen der Betriebssicherheit muss die Schwachstelle 31 so dimensioniert sein, dass dort eher ein Riss 40 wächst als von einer unentdeckten Fehlstelle 41 aus.

Weist bei der Revision zumindest ein Kontrollbereich 29 einer der Rotorscheiben 19 als Defekt 39 einen Riss 40 auf, der von der Schwachstelle 31 ausgehend in der Entlastungsöffnung 35 endet, so ist davon auszugehen, dass im Überwachungsbereich 37 bei Vorhandensein einer Fehlstelle 41 ein vergleichbarer Riss 45 entstanden ist, so dass der Zustand des Rotors 3 bzw. der Rotorscheibe 19 als "zu überprüfen" einzustufen ist. Dann ist die den unkritischen Defekt 39 aufweisende Turbinenscheibe 19 durch eine genauere Untersuchung zu überprüfen, wozu der Rotor 3 zu zerlegen ist.

Alternativ könnte die Entlastungsöffnung derart weit von der Kerbe entfernt sein, dass ein Risswachstum ermöglicht, welches sich über mehrere Revisionsintervalle erstreckt. Die einem Revisionsintervall jeweils zugeordnete zulässige Risslänge, welche auf den Zustand "zu überprüfen" hindeutet, muss dann immer mit der tatsächlich vorhandenen, gemessenen Risslänge verglichen werden. Demgemäß ist eine Bewertung des Risswachstums möglich, welcher durch den Betrieb der Gasturbine zwischen zwei folgenden Revisionen auftritt.

Zeigt die Überprüfung der Rotorscheibe 19 im Überwachungsbereich 37 keinen Defekt 43 auf, so kann aufgrund des unkritischen Defektes 39 im Kontrollbereich 29 davon ausgegangen werden, dass im Überwachungsbereich 37 auch keine signifikante Fehlstelle 41 vorhanden ist. Sonst wäre dort ein Defekt 43 erkennbar. Somit kann die betrachtete Rotorscheibe 19 weiter verwendet werden.

Figur 4 zeigt ein Startzahl-Risslänge-Diagramm, welches bei der Erfindung angewendet wird. Auf der Abszisse wird die Startzahl N der Gasturbine 1 aufgetragen und auf der Ordinate die Risslange a von Rissen 40 von Rotorscheiben 19.

Eine in Volllinie gezeichnete Kennlinie 53 zeigt den konservativ berechneten Verlauf der Risslänge a des Risses 40 im Kontrollbereich 29 in Abhängigkeit von der Startzahl N der Gasturbine 1. Mit einer als Grenzwert maximal zulässigen Risslänge *a_{Kerbe_{zul}}* ist die maximale Risslänge a des Risses 40 inklusive der Länge *a*_{*Kerbe*₀} der Kerbe 32 vorgegeben, mit der die Rotorscheibe 29 betrieben werden kann, ohne dass deren Zustand und der des Rotors 3 als "zu überprüfen" einzustufen ist. Die Kennlinie 53 schneidet die maximal zulässige Risslänge *a_{Kerbe_{zul}}* im Punkt 55. Hieraus lässt sich dann die unter konservativer Annahme berechnete zulässige Startzahl *N_{Ber_{zul}}* bestimmen.

Spätestens bei Erreichen der berechneten zulässigen Startzahl *N_{Ber_{zul}}* wird die Gasturbine 1 zu Revisionszwecken zerlegt. Der von außen sichtbare Kontrollbereich 29 zeigt dann ggf. einen von der Kerbe 32 ausgehenden Riss 40 mit der tatsächlichen Länge *aₜₐₜ* , der als Punkt 63 P(*N_{Ber_{zul}}* , *aₜₐₜ*) in das Diagramm eingetragen wird. Mit der Koordinate P(0,*a*_{*Kerbe*₀}) ist ein zweiter Punkt 61 als Ursprung einer weiteren Kennlinie 57 festgelegt, so dass im Abszissen-Intervall von [0, *N_{Ber_{zul}}*] die Kennlinie 57 auf Grund der bruchmechanischen Eigenschaften des Materials der Rotorscheibe 19 bestimmt werden kann. Die strichpunktiert dargestellte Kennlinie 57 zeigt folglich das Risswachstum, welches durch das tatsächliche Beanspruchungskollektiv aufgetreten ist. Der weitere Verlauf 65 der Kennlinie 57 wird anschließend durch Extrapolation ermittelt, um dann einen Schnittpunkt 59 mit der maximal zulässigen Risslänge *a_{Kerbe_{zul}}* zu bestimmen. Hierdurch wird die tatsächlich zulässige Startzahl *N_{tat_{zul}}* ermittelt, nach welcher der Rotor 3 zu zerlegen und im kritischen Überwachungsbereich 37 auf Defekte 43 zu überprüfen ist. Somit erfolgt eine vergleichsweise genaue Bestimmung der Restlebensdauer der Rotorscheiben 19.

Die Differenz Δ*n* zwischen der tatsächlich zulässigen Startzahl *N_{tat_{zul}}* und der berechneten zulässigen Startzahl *N_{Ber_{zul}}* ist der durch die Erfindung erzielte Gewinn an Starts N der Gasturbine 1. Erst nach dem Erreichen der tatsächlich zulässigen Startzahl *N_{tat_{zul}}* ist der Rotor 3 zu zerlegen und die Rotorscheiben 19 und andere Rotorkomponenten auf Defekte 43 im kritischen Überwachungsbereich 37 zu untersuchen.

Für jedes Revisionsintervall wird mit der Schwachstelle 31 ein bis zu diesem Zeitpunkt dem tatsächlichen Beanspruchungskollektiv ausgesetzter Risswachstumsindikator nach Art einer Sollbruchstelle geschaffen, mit dem Rückschlüsse bezüglich Defekte 43 auf von außen nicht sichtbare Bereiche der Rotorscheiben 19 ermöglicht werden.

## Patentansprüche

1. Rotor (3) für eine Strömungsmaschine, der im freigelegten Zustand einen von außen sichtbaren Kontrollbereich (29) aufweist, in dem beim Betrieb der Strömungsmaschine eine vergleichsweise unkritische Beanspruchung auftritt und der im freigelegten Zustand einen von außen nicht sichtbaren Überwachungsbereich (37) aufweist, in dem beim Betrieb der Strömungsmaschine eine vergleichsweise kritische Beanspruchung auftritt,
mit einer im Kontrollbereich (29) angeordneten Schwachstelle (31) nach Art einer Sollbruchstelle, welche als Kerbe (32) ausgebildet ist,
**dadurch gekennzeichnet,**
**dass** zur Begrenzung der Schwachstelle (31) eine Ausnehmung (34), insbesondere eine Entlastungsbohrung (35) vorgesehen ist, in die der unkritische Defekt (39) auslaufen kann.

2. Rotor (3) nach Anspruch 1,
**dadurch gekennzeichnet,**
**dass** die Schwachstelle (31) an einem ringförmigen Balkon ausgebildet ist, so dass an diesem beim Betrieb der Strömungsmaschine in Umfangrichtung gerichtete Belastungen angreifen.

3. Rotor (3) nach Anspruch 1 oder 2,
**dadurch gekennzeichnet,**
**dass** der Rotor (3) mehrere Rotorscheiben (19) und zumindest einen die Rotorscheiben (19) einspannenden Zuganker (10) umfasst.

4. Rotor (3) nach Anspruch 1, 2 oder 3,
**dadurch gekennzeichnet,**
**dass** der Rotor (3) einstückig, insbesondere geschweißt, ist.

5. Rotor (3) nach Anspruch 4,
**dadurch gekennzeichnet,**
**dass** die zumindest eine Schwachstelle (31) an zumindest einer der Rotorscheiben (19) stirnseitig vorgesehen ist.

6. Rotor (3) nach Anspruch 5,
**dadurch gekennzeichnet,**
**dass** der Rotor (3) mehrere Schwachstellen (31) an einer Rotorscheibe (19) oder auf mehreren Rotorscheiben (19) verteilt aufweist und
**dass** zur Revisionsstaffelung die Schwachstellen (31) mit ihren zugehörigen Ausnehmungen (34) derart unterschiedlich ausgebildet sind, dass für jede Revision das bis zum jeweiligen Revisionszeitpunkt kumulierte Beanspruchungskollektiv im Kontrollbereich ein vergleichbares Risswachstum bewirkt.

7. Rotor (3) nach Anspruch 6,
**dadurch gekennzeichnet,**
**dass** der Überwachungsbereich (37) an einer Nabe (36) der Rotorscheibe (19) angrenzt.

8. Strömungsmaschine mit einem Rotor (3),
**dadurch gekennzeichnet,**
**dass** der Rotor (3) nach einem der Ansprüche 1 bis 7 ausgebildet ist.

9. Strömungsmaschine nach Anspruch 8,
**dadurch gekennzeichnet,**
**dass** die Strömungsmaschine als Verdichter (5), als Gasturbine (1) oder als Dampfturbine ausgebildet ist.

10. Verfahren zum Erkennen des Zustands des freigelegten
Rotors (3) einer Strömungsmaschine,
der im freigelegten Zustand einen von außen sichtbaren Kontrollbereich (29) aufweist, in dem beim Betrieb der Strömungsmaschine eine vergleichsweise unkritische Beanspruchung auftritt und
der im freigelegten Zustand einen von außen nicht sichtbaren Überwachungsbereich (37) aufweist, in dem beim Betrieb der Strömungsmaschine eine vergleichsweise kritische Beanspruchung auftritt,
**dadurch gekennzeichnet,**
**dass** zuerst der Kontrollbereich (29) des Rotors (3) auf einen als Riss (40) ausgebildeten unkritischen Defekt (39) hin untersucht wird und bei Vorliegen eines unkritischen Defekts (39) der Zustand des Rotors als zu überprüfen erkannt wird, wenn der im Kontrollbereich (29) entstandene Riss (40) eine Risslänge aufweist, die einen Grenzwert überschreitet.

11. Verfahren nach Anspruch 10,
**dadurch gekennzeichnet,**
**dass** nach dem Erkennen des Zustands zu überprüfen der
Rotor (3) zerlegt wird.

12. Verfahren nach Anspruch 10 bis 11,
mit einem Rotor nach den Ansprüchen 1 bis 7.

## Claims

1. Rotor (3) for a turbomachine, which in the exposed state has an inspection area (29) visible from the outside, in which during the running of the turbomachine a comparatively uncritical stress occurs and which in the exposed state has a monitoring area (37) not visible from the outside, in which during the running of the turbomachine a comparatively critical stress occurs,
with a weak spot (31) located in the inspection area (29) in the fashion of a predetermined breaking point which is formed as a notch (32),
**characterized in that**
for the limiting of the weak spot (31) an opening (34), especially a relief drilling (35) is provided, into which the uncritical defect (39) can run out.

2. Rotor (3) according to claim 1,
**characterized in that**
the weak spot (31) is formed on an annular platform so that loads directed in the circumferential direction act upon this during the running of the turbomachine.

3. Rotor (3) according to claim 1 or 2,
**characterized in that**
the rotor (3) comprises a plurality of rotor disks (19) and at least one tension bolt (10) clamping the rotor disks (19).

4. Rotor (3) according to claim 1, 2 or 3,
**characterized in that**
the rotor (3) is in one piece, especially welded.

5. Rotor (3) according to claim 4,
**characterized in that**
the at least one weak spot (31) is provided on the end face on at least one of the rotor disks (19).

6. Rotor (3) according to claim 5,
**characterized in that**
the rotor (3) has a plurality of weak spots (31) distributed on one rotor disk (19) or on a plurality of rotor disks (19) and **in that** for the inspection staggering the weak spots (31) with their associated openings (34) are formed differently in such a way that for each inspection the stress collective accumulated in the inspection area up to the respective inspection time point brings about a comparable crack propagation.

7. Rotor (3) according to claim 6,
**characterized in that**
the monitoring area (37) is adjacent to a hub (36) of the rotor disk (19).

8. Turbomachine with a rotor (3),
**characterized in that**
the rotor (3) is formed according to one of claims 1 to 7.

9. Turbomachine according to claim 8,
**characterized in that**
the turbomachine is formed as a compressor (5), as a gas turbine (1) or as a steam turbine.

10. Method for identifying the condition of the exposed rotor (3) of a turbomachine,
which in the exposed state has an inspection area (29) visible from the outside, in which during the running of the turbomachine a comparatively uncritical stress occurs and
which in the exposed state has a monitoring area (37) not visible from the outside, in which during the running of the turbomachine a comparatively critical stress occurs,
**characterized in that**
first the inspection area (29) of the rotor (3) is inspected for an uncritical defect (39) formed as a crack (40) there and with the existence of a uncritical defect (39) the condition of the rotor is identified as for checking if the crack (40) developing in the inspection area (29) has a crack length which exceeds a limit value.

11. Method according to claim 10,
**characterized in that**
after the condition is identified as for checking, the rotor (3) is stripped.

12. Method according to claims 10 to 11,
with a rotor according to claims 1 to 7.

## Revendications

1. Rotor (3) pour une turbomachine qui, à l'état découvert, a une partie (29) témoin qui est visible de l'extérieur et dans laquelle se produit, lorsque la turbomachine fonctionne, une sollicitation relativement non critique et qui, à l'état dégagé, a une partie (37) à contrôler qui n'est pas visible de l'extérieur et dans laquelle il se produit, lorsque la turbomachine fonctionne, une sollicitation relativement critique,
comprenant un point (31) faible à la façon d'un point destiné à se rompre, qui est disposé dans la partie (29) témoin et qui est constitué sous la forme d'une encoche (32),
**caractérisé**
**en ce que** pour délimiter le point (31) faible il est prévu un évidement (34), notamment un trou (35) de soulagement, dans lequel le défaut (39) non critique peut se propager.

2. Rotor (3) suivant la revendication 1,
**caractérisé**
**en ce que** le point (31) faible est constitué sur un balcon annulaire, de manière à ce qu'il soit attaqué par des sollicitations dirigées, lorsque la turbomachine fonctionne, dans la direction périphérique.

3. Rotor (3) suivant la revendication 1 ou 2,
**caractérisé**
**en ce que** le rotor (3) comprend plusieurs disques (19) de rotor et au moins un tirant (10) serrant les disques (19) de rotor.

4. Rotor (3) suivant la revendication 1, 2 ou 3,
**caractérisé**
**en ce que** le rotor (3) est d'un seul tenant en étant, notamment, soudé.

5. Rotor (3) suivant la revendication 4,
**caractérisé**
**en ce que** le au moins un point (31) faible est prévu du côté frontal sur au moins l'un des disques (19 de rotor.

6. Rotor (3) suivant la revendication 5,
**caractérisé**
**en ce que** le rotor (3) a plusieurs points (31) faibles répartis sur un disque (19) de rotor ou sur plusieurs disques (19) de rotor et
**en ce que**, pour l'échelonnement des révisions, les points (31) faibles sont, avec leurs évidements (34) associés, constitués différemment, de manière à ce que pour chaque révision la sollicitation collective cumulée jusqu'à l'instant respectif de révision provoque une croissance de fissure comparable dans la partie témoin.

7. Rotor (3) suivant la revendication 6,
**caractérisé**
**en ce que** la partie (37) à contrôler est voisine d'un moyeu (36) du disque (19) de rotor.

8. Turbomachine ayant un rotor (3),
**caractérisée**
**en ce que** le rotor (3) est constitué suivant l'une des revendications 1 à 7.

9. Turbomachine suivant la revendication 8,
**caractérisée**
**en ce que** la turbomachine est constituée en compresseur (5), en turbine (1) à gaz ou en turbine à vapeur.

10. Procédé d'établissement de l'état du rotor (3) dégagé d'une turbomachine,
qui, à l'état dégagé, a une partie (29) témoin qui est visible de l'extérieur et dans laquelle se produit, lorsque la turbomachine fonctionne, une sollicitation relativement non critique et
qui, à l'état dégagé, a une partie (37) à contrôler qui n'est pas visible de l'extérieur et dans laquelle il se produit, lorsque la turbomachine fonctionne, une sollicitation relativement critique,
**caractérisé**
**en ce que** l'on étudie d'abord la partie (29) témoin du rotor (3) sur un défaut (39) non critique constitué sous la forme d'une fissure (40) et, en présence d'un défaut (39) non critique, on établit l'état du rotor comme étant à contrôler si la fissure (40) créée dans la partie (29) témoin a une longueur qui dépasse une valeur limite.

11. Procédé suivant la revendication 10,
**caractérisé**
**en ce qu'**après avoir établi l'état à contrôler, on désassemble le rotor (3).

12. Procédé suivant la revendication 10 à 11,
avec un rotor suivant les revendications 1 à 7.
